# EUROPÄISCHE PATENTSCHRIFT

(11) **EP 4 424 483 B1**
(45) Veröffentlichungstag und Bekanntmachung des Hinweises auf die Patenterteilung: **27.08.2025**
(21) Anmeldenummer: 24156737.9
(22) Anmeldetag: 09.02.2024
(51) Int. Cl.: B27C 5/10

(54) **AUFNAHMEEINHEIT FÜR EINE BEARBEITUNGSMASCHINE, BEARBEITUNGSMASCHINE MIT EINER AUFNAHMEEINHEIT, ZUBEHÖRTEIL UND VERFAHREN ZUM ANBRINGEN EINES ZUBEHÖRTEILS AN EINER BEARBEITUNGSMASCHINE**
HOLDING UNIT FOR A PROCESSING MACHINE, PROCESSING MACHINE WITH A HOLDING UNIT, ACCESSORY AND METHOD FOR ATTACHING AN ACCESSORY TO A PROCESSING MACHINE
UNITÉ DE RÉCEPTION POUR UNE MACHINE D'USINAGE, MACHINE D'USINAGE DOTÉE D'UNE UNITÉ DE RÉCEPTION, ACCESSOIRE ET PROCÉDÉ DE FIXATION D'UN ACCESSOIRE SUR UNE MACHINE D'USINAGE

(30) Priorität: 02.03.2023 DE 102023105164
(43) Veröffentlichungstag der Anmeldung: 04.09.2024
(73) Patentinhaber: Mafell AG, 78727 Oberndorf a.N. (DE)
(72) Erfinder: GRAMMEL, Simon, 72175 Dornhan (DE)
(74) Vertreter: Manitz Finsterwald Patent- und Rechtsanwaltspartnerschaft mbB

(56) Entgegenhaltungen:
- US-A- 5 117 879
- US-A1- 2004 182 476

## Beschreibung

Die Erfindung betrifft eine Aufnahmeeinheit für eine Bearbeitungsmaschine, eine Bearbeitungsmaschine, insbesondere eine Oberfräse, mit einer solchen Aufnahmeeinheit, ein Zubehörteil, insbesondere eine Kopierhülse, für eine Bearbeitungsmaschine sowie ein Verfahren zum Anbringen eines Zubehörteils an einer Bearbeitungsmaschine.

Zubehörteile sind grundsätzlich bekannt, etwa in der Gestalt von Kopierhülsen oder -ringen. Diese werden üblicherweise als Hohlzylinder gestaltet, die direkt mit der Grundplatte einer Bearbeitungsmaschine verbunden werden, sodass das Zubehörteil koaxial zum Werkzeug der Bearbeitungsmaschine ausgerichtet ist.

Kopierhülsen oder -ringe finden etwa Anwendung, wenn eine bereits in einer Schablone vorhandene Kontur auf ein Werkstück übertragen werden soll. Die Bearbeitungsmaschine wird dann mit der Grundplatte auf die Schablone aufgelegt, sodass Kopierhülse und Werkzeug in die Kontur der Schablone ragen und die Kontur sicher mit der Bearbeitungsmaschine nachgefahren werden kann. Anwendungsfälle können beispielsweise das Projizieren von Kurven, das Fräsen von Einlasstaschen von Scharnieren, Türschlössern oder Beschlägen, das Herstellen von Stoßverbindungen von Küchenarbeitsplatten oder das Herstellen von Zinken und Schwalbenschwänzen sein.

Da diese Bearbeitungsvorgänge eine hohe Präzision erfordern, ist es unerlässlich, eine hohe Genauigkeit im Sinne der Koaxialität der Kopierhülse zum Werkzeug sicherzustellen, um zu vermeiden, dass der Versatz des Werkzeugs zur Schablone über die Bearbeitungskontur Unterschiede aufweist. Ungenaue Ergebnisse und schlechte Passverbindungen wären die Folge.

Um verschiedene (Fräs-)Werkzeuge einsetzen zu können und variierende Abstände des Werkzeugs zu der Schablone realisieren zu können, bedarf es in der Praxis eines Sortiments an verschiedenen Kopierhülsen mit unterschiedlichen Außen- und Innendurchmessern. Beim Wechseln dieser unterschiedlichen Kopierhülsen wird die Kopierhülse an der Grundplatte zunächst schwimmend vormontiert. Anstelle des (Fräs-)Werkzeugs wird zunächst ein Zentrierdorn oder - werkzeug in die Werkzeugaufnahme der Bearbeitungsmaschine eingespannt. Der Zentrierdorn wird im nächsten Schritt auf eine korrespondierende, zylindrische Fläche der Kopierhülse angesetzt, sodass die Kopierhülse koaxial zum Zentrierdorn ausgerichtet wird. Die Kopierhülse wird nun beispielsweise durch Schrauben zur Grundplatte gesichert. Zum Schluss wird der Zentrierdorn gegen das Fräswerkzeug ausgetauscht.

Das Wechseln dieser unterschiedlichen Zubehörteile oder Kopierhülsen stellt sich in der Praxis somit sehr umständlich und zeitaufwändig dar. Darüber hinaus sind Einstellungenauigkeiten durch den Anwender nicht auszuschließen.

US 2004/0182476 A1 offenbart eine Bearbeitungsmaschine, an deren Unterseite eine Adapterplatte angebracht werden kann. Die Adapterplatte weist eine mittige Öffnung mit Lippen auf, die der Befestigung einer Führungsbuchse dienen.

Es ist eine Aufgabe der vorliegenden Erfindung, das Wechseln oder Einlegen von Zubehörteilen schnell und präzise, ohne zusätzliche Einstellwerkzeuge und reproduzierbar zu gestalten.

Diese Aufgabe wird durch die Gegenstände der unabhängigen Ansprüche gelöst. Vorteilhafte Weiterbildung sind Gegenstand der abhängigen Ansprüche und ergeben sich aus der Beschreibung und den Zeichnungen.

Die erfindungsgemäße Aufnahmeeinheit für eine Bearbeitungsmaschine dient zum Aufnehmen eines Zubehörteils für die Bearbeitungsmaschine. Die Aufnahmeeinheit umfasst eine Grundplatte mit einer Auflagefläche zum Aufliegen auf einer Schablone oder auf einem zu bearbeitenden Werkstück, wobei die Grundplatte eine erste Durchtrittsöffnung für ein Werkzeug der Bearbeitungsmaschine aufweist. Außerdem umfasst die Aufnahmeeinheit ein Ausrichtelement zum Befestigen an der Grundplatte, das eine zweite Durchtrittsöffnung für das Werkzeug aufweist und mit Zentrierabschnitten versehen ist, wobei die Zentrierabschnitte ausgebildet sind, das Ausrichtelement insbesondere radial relativ zu dem Werkzeug zu zentrieren und das Zubehörteil für die Bearbeitungsmaschine insbesondere radial zentriert zu dem Werkzeug aufzunehmen.

Das Zubehörteil kann beispielsweise eine Kopierhülse sein, die auch als Kopierring bezeichnet werden kann.

Als Werkzeug der Bearbeitungsmaschine wird grundsätzlich ein Werkzeug verstanden, welches mit der Bearbeitungsmaschine aufgenommen werden kann. Dabei kann es sich einerseits um das eigentliche Arbeitswerkzeug handeln, mit dem das zu bearbeitende Werkstück, etwa ein Werkstück aus Holz, bearbeitet werden kann - im Falle einer Oberfräse also ein Fräswerkzeug. Andererseits kann das Werkzeug aber auch ein Zentrierwerkzeug sein, das genutzt werden kann, um das Ausrichtelement zu zentrieren.

Vorzugsweise erstreckt sich das in einer Werkzeugaufnahme der Bearbeitungsmaschine aufgenommene Werkzeug entlang einer Werkzeugachse, um die es durch einen Motor zum Rotieren angetrieben werden kann. Das Werkzeug erstreckt sich vorzugsweise außerdem durch die beiden Durchtrittsöffnungen der Grundplatte und des Ausrichtelements.

Die Zentrierabschnitte sind ausgebildet, das Ausrichtelement insbesondere radial relativ zu dem Werkzeug bzw. zu der Werkzeugachse zu zentrieren, etwa indem die Zentrierabschnitte zu einer Achse der zweiten Durchtrittsöffnung in radialer Richtung identisch beabstandet sind. Wenn die Zentrierabschnitte zum gleichen Zeitpunkt an einem passenden Zentrierwerkzeug anliegen, kann das Ausrichtelement in radialer Richtung zu dem Zentrierwerkzeug zentriert werden. Es bietet sich etwa an, das Ausrichtelement zunächst nur schwimmend an der Grundplatte vorzumontieren, beispielsweise mittels locker angezogener Schrauben, dann das Ausrichtelement mit einem Zentrierwerkzeug zur Werkzeugachse zu zentrieren und sodann das Ausrichtelement in der zentrierten Position zu fixieren, beispielsweise durch Festziehen der Schrauben. Das Ausrichtelement ist dann zentriert mit der Werkzeugachse und in dieser Position spielfrei an der Grundplatte fixiert.

Da die Zentrierabschnitte zur Zentrierung geeignet sind, können sie auch dazu verwendet werden, ein Zubehörteil radial zentriert zu dem Werkzeug bzw. der Werkzeugachse aufzunehmen, wenn sich das Ausrichtelement in der zentrierten Position befindet, wie oben beschrieben. Das Zubehörteil muss dazu entsprechende Ausrichtabschnitte aufweisen, die mit den Zentrierabschnitten des Ausrichtelements zusammenwirken können, wie nachfolgend noch weiter beschrieben wird.

Somit wird es möglich, das Ausrichtelement nur einmalig zum Werkzeug bzw. der Werkzeugachse zu zentrieren. An dem zentrierten Ausrichtelement wiederum können dann mehrere unterschiedliche Zubehörteile ausgerichtet werden, sodass diese ebenfalls zum Werkzeug bzw. der Werkzeugachse zentriert sind. Beim Wechsel des Zubehörteils muss dieses somit nicht jedes Mal mit Einspannen und Ausspannen des Zentrierwerkzeugs aufwendig zentriert werden, sondern das jeweilige Zubehörteil kann schnell, einfach und sicher an dem bereits zentrierten Ausrichtelement ausgerichtet werden.

Vorzugsweise sind die Zentrierabschnitte als radial in die zweite Durchtrittsöffnung ragende Vorsprünge ausgebildet, die insbesondere in Richtung zur Werkzeugachse bzw. zur Achse der zweiten Durchtrittsöffnung gerichtet sein können. Die Vorsprünge können auch als Noppen oder Ausrichtnoppen bezeichnet werden.

Die Zentrierabschnitte können jeweils eine Kontaktfläche für das Zubehörteil aufweisen, die ausgebildet ist, mit einem Ausrichtabschnitt des Zubehörteils zusammenzuwirken, um das Zubehörteil zu dem Werkzeug zentriert festzulegen. Zudem bietet es sich an, dass die Kontaktflächen beim Zentrieren des Ausrichtelements außerdem mit einem Zentrierdorn oder Zentrierwerkzeug zusammenwirken. Die Kontaktflächen können insbesondere einen identischen radialen Abstand zur Achse der zweiten Durchtrittsöffnung aufweisen. Dabei ist es bevorzugt, dass die Zentrierabschnitte mit den Kontaktflächen eine äußerst präzise Form und Lagetoleranz aufweisen.

In bevorzugter Ausgestaltung weist das Ausrichtelement unmittelbar benachbart zu wenigstens einigen der Zentrierabschnitte eine Aussparung zum Durchführen eines Abschnitts des Zubehörteils auf. Insbesondere lassen sich die Zubehörteile dann bei entsprechender Ausgestaltung mittels einer Bajonettbewegung an dem Ausrichtelement sichern, indem ein Teil des Zubehörteils zunächst in einer definierten Orientierung, die durch die Aussparung(en) vorgegeben wird, axial durch die zweite Durchtrittsöffnung bzw. die Aussparung(en) bewegt wird und anschließend eine Drehbewegung stattfindet, um das Zubehörteil an den Zentrierabschnitten zu zentrieren und festzulegen.

Das Ausrichtelement kann wenigstens zwei und höchstens acht, vorzugsweise genau vier Zentrierabschnitte aufweisen. Insbesondere sind die Zentrierabschnitte entlang einer kreisförmigen Bahn und vorzugsweise mit gleichen Abständen bzw. in gleichen Winkeln zueinander angeordnet.

Die Zentrierabschnitte kontaktieren beim Zentrieren, also wenn das Ausrichtelement relativ zu dem Werkzeug zentriert wird, das Werkzeug direkt. Im eingesetzten Zustand des Zubehörteils kontaktieren die Zentrierabschnitte das Zubehörteil, insbesondere die Ausrichtabschnitte des Zubehörteils, direkt. Dabei bedeutet "direkt kontaktieren", dass sich die Zentrierabschnitte einerseits und das Werkzeug oder das Zubehörteil andererseits unmittelbar berühren.

Das Ausrichtelement ist vorzugsweise im an der Grundplatte befestigten Zustand axial, radial und in Umfangsrichtung bezüglich einer Werkzeugachse des Werkzeugs oder bezüglich einer Achse der ersten und zweiten Durchtrittsöffnung festgelegt. Das Festlegen des Ausrichtelements an der Grundplatte kann beispielsweise durch mehrere Schrauben erfolgen, die es zudem erlauben, das Ausrichtelement zunächst schwimmend anzuordnen und sodann in einem zweiten Schritt festzuziehen, etwa nachdem das Ausrichtelement zentriert worden ist.

Die erfindungsgemäße Bearbeitungsmaschine kann insbesondere eine elektrische Bearbeitungsmaschine sein. Die Bearbeitungsmaschine kann zur Holzbearbeitung geeignet sein. Beispielsweise kann die Bearbeitungsmaschine eine Oberfräse sein. Die erfindungsgemäße Bearbeitungsmaschine umfasst eine Werkzeugaufnahme zum Aufnehmen eines Werkzeugs, einen Motor, um das Werkzeug zum Rotieren anzutreiben und eine Aufnahmeeinheit.

Ferner kann die Bearbeitungsmaschine eine Festspannmechanik zum axialen Verklemmen des Zubehörteils an der Grundplatte aufweisen. Beispielsweise kann die Festspannmechanik mit einem Festklemmteil versehen sein, welches einstellbar ist, um in Richtung zu dem Ausrichtelement verschoben zu werden. So kann ein zwischen dem Ausrichtelement und dem Festklemmteil angeordnetes Zubehörteil insbesondere axial festgeklemmt werden. Das Einstellen kann beispielsweise durch eine oder mehrere Klemmschrauben erfolgen.

Das erfindungsgemäße Zubehörteil für eine Bearbeitungsmaschine, beispielsweise für eine Oberfräse, kann insbesondere eine Kopierhülse oder ein Kopierring sein. Das Zubehörteil weist eine Durchtrittsöffnung für ein Werkzeug der Bearbeitungsmaschine auf, wobei das Zubehörteil mit radial nach außen ragenden Ausrichtabschnitten zum Kontaktieren eines Ausrichtelements und zum insbesondere radialen Zentrieren des Zubehörteils zu dem Ausrichtelement versehen ist. Die Ausrichtabschnitte sind insbesondere so eingerichtet, dass sie bei entsprechender Dimensionierung mit dem zuvor beschriebenen Ausrichtelement, nämlich beispielsweise den Vorsprüngen bzw. Ausrichtnoppen, zusammenwirken können, um das Zubehörteil mit dem Ausrichtelement zu zentrieren. Wenn das Ausrichtelement wie oben beschrieben zu dem Werkzeug oder der Werkzeugachse zentriert ist, ist damit automatisch auch das Zubehörteil zentriert.

Neben Kopierhülsen oder Kopierringen kommen auch weitere Zubehörteile in Betracht, nämlich etwa reine Absaugelemente oder Spänefänger. Absaugelemente schirmen den Arbeitsbereich regelrecht ab. Dadurch können die entstehenden Späne sehr gut durch einen Sauger abgesaugt werden. Ein Spänefänger befindet sich unterhalb der Grundplatte und dient dazu, die Späne bei der Kantenbearbeitung aufzufangen.

Die Ausrichtabschnitte weisen zumindest teilweise einen Kontaktvorsprung zum spielfreien Ausrichten des Zubehörteils an einer Kontaktfläche des Ausrichtelements auf. Der Kontaktvorsprung ist stegförmig ausgebildet, wobei am radial äußeren Ende des Stegs eine Zentrierfläche angeordnet ist, die etwa orthogonal zur Erstreckungsrichtung des Stegs verlaufen kann. Der Kontaktvorsprung erstreckt sich radial nach außen. Die Stege und Zentrierflächen weisen eine sehr genaue Form und Toleranz hinsichtlich ihres Außendurchmessers auf, da diese beim Zentrieren mit den Zentrierabschnitten des Ausrichtelements zusammenwirken und deren Gegenstücke bilden. Das bedeutet, dass im eingesetzten Zustand des Zubehörteils die Zentrierabschnitte des Ausrichtelements das Zubehörteil, insbesondere die Ausrichtabschnitte des Zubehörteils, direkt kontaktieren.

Die Ausrichtabschnitte können zumindest teilweise einen Auflagebereich zum Aufliegen auf dem Ausrichtelement aufweisen. Die Auflagebereiche können etwa flügelförmig ausgebildet sein und sich radial nach außen erstrecken. An einer axialen Seite der Auflagebereiche können die Kontaktvorsprünge vorgesehen sein.

In bevorzugter Ausgestaltung kann das Zubehörteil teilweise eine Kanalkontur zum Absaugen von Staub oder Spänen aufweisen. Dies kann insbesondere dazu dienen, einen in der Bearbeitungsmaschine oder der Grundplatte vorhandenen und an eine Absauganlage angeschlossenen Absaugkanal in dem Zubehörteil fortzusetzen, sodass ein durchgehender Absaugkanal entsteht und in den Frästaschen hinterlassener Staub oder hinterlassene Späne abgesaugt werden.

Das erfindungsgemäße Verfahren dient zum Anbringen eines Zubehörteils, insbesondere einer Kopierhülse, an einer Bearbeitungsmaschine, wobei das Verfahren die folgenden Schritte aufweist:
- Vormontage eines Ausrichtelements an einer Grundplatte der Bearbeitungsmaschine und Aufnehmen eines Zentrierwerkzeugs in einer Werkzeugaufnahme der Bearbeitungsmaschine,
- insbesondere radiales Zentrieren des Ausrichtelements zu dem Zentrierwerkzeug,
- Fixieren des Ausrichtelements an der Grundplatte in der zentrierten Position,
- Anordnen des Zubehörteils an dem Ausrichtelement derart, dass das Zubehörteil insbesondere radial zu dem Ausrichtelement zentriert ist, wobei Zentrierabschnitte des Ausrichtelements das Zubehörteil zentriert zu dem Werkzeug aufnehmen. Beim Zentrieren des Ausrichtelements zu dem Zentrierwerkzeug werden die Zentrierabschnitte des Ausrichtelements mit dem Außenumfang des Zentrierwerkzeugs in Kontakt gebracht, sodass sie das Zentrierwerkzeug direkt kontaktieren.

Die Vormontage erfolgt zunächst insbesondere schwimmend, um das Ausrichtelement beweglich zur Werkzeugachse, also in radialer Richtung verschiebbar, an der Grundplatte anzuordnen. Mithilfe des Zentrierwerkzeugs kann das Ausrichtelement dann radial mit dem Zentrierwerkzeug, also der Werkzeugachse, zentriert werden. In dieser ausgerichteten oder zentrierten Position des Ausrichtelements kann dieses dann an der Grundplatte fixiert werden - insbesondere in axialer und radialer Richtung sowie in Umfangsrichtung. Zubehörteile können dann wie zuvor beschrieben an dem zentrierten Ausrichtelement angeordnet und wieder gelöst werden, sodass insbesondere der Austausch der Zubehörteile schnell, präzise und ohne zusätzliche Werkzeuge vonstattengeht.

Es versteht sich, dass die hierin beschriebenen Verfahren auch im Sinne der in Bezug auf die Vorrichtungen beschriebenen Einzelmerkmale und Ausführungsformen weitergebildet werden kann und umgekehrt.

Die Erfindung wird nachfolgend lediglich beispielhaft anhand der schematischen Zeichnungen erläutert. Dabei zeigt
- Fig. 1: eine schematische Darstellung des Funktionsprinzips von Kopierhülsen im Schnitt,
- Fig. 2: eine Draufsicht von unten auf die Grundplatte einer Bearbeitungsmaschine, an der ein Ausrichtelement montiert ist,
- Fig. 3: eine perspektivische Ansicht eines Zubehörteils gemäß einem Ausführungsbeispiel,
- Fig. 4: eine weitere perspektivische Ansicht des Zubehörteils aus Fig. 3,
- Fig. 5: eine weitere Draufsicht von unten auf die Grundplatte aus Fig. 2, wobei ein Zubehörteil an dem Ausrichtelement angeordnet und ausgerichtet ist,
- Fig. 6: eine perspektivische Ansicht der Grundplatte aus Fig. 2,
- Fig. 7: eine weitere perspektivische Ansicht der Grundplatte aus Fig. 2 mit einem Zubehörteil,
- Fig. 8: eine perspektivische Ansicht eines Zubehörteils gemäß einem weiteren Ausführungsbeispiel,
- Fig. 9: eine schematische Darstellung des Zentrierens eines Ausrichtelements mithilfe eines Zentrierwerkzeugs im Schnitt und
- Fig. 10: eine schematische Darstellung einer Grundplatte, eines Ausrichtelements und eines Zubehörteils und eines Werkzeugs im Schnitt.

Zunächst zeigt Fig. 1 das grundsätzliche Funktionsprinzip von Kopierhülsen, die auch als Kopierringe bezeichnet werden können, im Allgemeinen. In Fig. 1 liegt eine Schablone S auf einem zu bearbeitenden Werkstück W auf, das beispielsweise aus Holz besteht. Die Schablone S weist eine vorhandene Kontur auf, die auf das Werkstück W übertragen werden soll. Zu diesem Zweck liegt eine Oberfräse als Beispiel für eine elektrische Bearbeitungsmaschine mit einer Auflagefläche 15 ihrer Grundplatte 13 auf der Schablone S auf. Die Grundplatte 13 weist eine Durchtrittsöffnung 17 auf. Ein Werkzeug 19, das im vorliegenden Beispiel als Fräswerkzeug ausgestaltet ist, ragt durch die Durchtrittsöffnung 17 der Grundplatte 13 sowie durch die Öffnung der Schablone S, die die nachzubildende Kontur definiert, hindurch, um das Werkstück W zu bearbeiten und die Kontur der Schablone S nachzubilden. Damit das Werkzeug 19 nur innerhalb der Kontur bewegt werden kann, ist ein als Kopierhülse oder -ring ausgebildetes Zubehörteil 50 vorgesehen, das an der Grundplatte 13 zentriert mit dem Werkzeug 19 bzw. der Werkzeugachse A₁₉ angeordnet und festgelegt ist. Das Zubehörteil 50 erstreckt sich axial bis in den Bereich der Schablone S, sodass das Werkzeug 19 nur innerhalb der Grenzen der Öffnung der Schablone S bewegt werden kann.

Um die geforderte hohe Präzision zu erreichen, ist es unerlässlich, eine hohe Genauigkeit im Sinne der Koaxialität des Zubehörteils 50 zum Werkzeug 19 sicherzustellen. Anderenfalls könnte ein Versatz des Werkzeugs 19 zur Schablone S über die Bearbeitungskontur Unterschiede aufweisen, sodass ungenaue Ergebnisse und schlechte Passverbindungen gefertigt werden. Nachfolgend wird beschrieben, wie die vorliegende Erfindung diese hohe Genauigkeit erzielt und gleichzeitig ein schnelles, präzises und reproduzierbares Wechseln oder Einlegen von Zubehörteilen ohne zusätzliche Einstellwerkzeuge ermöglicht.

Fig. 2 zeigt eine Draufsicht auf eine Grundplatte 13 einer elektrischen Bearbeitungsmaschine 10 bzw. auf deren Auflagefläche 15. Durch die Durchtrittsöffnung 17 der Grundplatte 13 sichtbar ist eine Werkzeugaufnahme 21 zur Aufnahme des Werkzeugs 19. Bei dem Werkzeug 19 kann es sich einerseits um das eigentliche Bearbeitungswerkzeug, also etwa ein Fräswerkzeug, andererseits aber auch um ein Zentrierwerkzeug wie einen Zentrierdorn handeln.

An der Grundplatte 13 ist ein Ausrichtelement 23 angeordnet. Das Festlegen kann, wie in Fig. 2, 5, 6 und 7 gezeigt, beispielsweise mittels Schrauben erfolgen, mit denen einerseits ein schwimmendes Vormontieren und andererseits ein Fixieren des Ausrichtelements 23 an der Grundplatte 13 möglich ist, wie später noch beschrieben wird. Das Ausrichtelement 23 ist etwa platten- oder scheibenförmig ausgebildet und weist eine Durchtrittsöffnung 25 für das Werkzeug 19 auf. Außerdem ist das Ausrichtelement 23 mit Zentrierabschnitten 27 versehen, die im vorliegenden Beispiel als radial, also zur Werkzeugachse A₁₉ hin, in die Durchtrittsöffnung 25 ragende Vorsprünge oder Zentriernoppen ausgebildet sind. Die Zentrierabschnitte 27 sind im vorliegenden Beispiel einteilig mit dem Ausrichtelement 23 ausgebildet. Im vorliegenden Ausführungsbeispiel weist das Ausrichtelement 23 vier Zentrierabschnitte 27 auf, die jeweils um etwa 90° zueinander versetzt sind, also gleiche Abstände zueinander aufweisen. Allerdings ist auch denkbar, dass mehr oder weniger Zentrierabschnitte 27 vorhanden sind, wobei wenigstens zwei Zentrierabschnitte 27 vorhanden sein müssen. Die Zentrierabschnitte 27 sind entlang einer gedachten kreisförmigen Bahn angeordnet, wobei der Mittelpunkt des Kreises einer Achse der Durchtrittsöffnung 25 entspricht.

Die Zentrierabschnitte 27 weisen an ihrem freien Ende jeweils eine Kontaktfläche 29 auf, deren Funktion später noch näher beschrieben wird. Die Kontaktflächen 29 der Zentrierabschnitte weisen identische radiale Abstände zur Achse der Durchtrittsöffnung 25 mit einer äußerst präzisen Form- und Lagetoleranz auf.

Wie außerdem den Figuren zu entnehmen ist, ist das Ausrichtelement 23 benachbart zu den Zentrierabschnitten 27 mit Aussparungen 31 versehen, wie insbesondere Fig. 6 anschaulich zu entnehmen ist. Die Aussparungen 31 dienen zum axialen Durchführen von insbesondere flügelförmigen Abschnitten eines Zubehörteils 50, wie später noch näher beschrieben wird.

Eine Kopierhülse als Beispiel für ein erfindungsgemäßes Zubehörteil 50 ist in Fig. 3, 4 und 8 gezeigt. Das Zubehörteil 50 weist einen Körper mit einem Zylinderabschnitt 63 und einem radial von dem Zylinderabschnitt 63 abragenden Ringflansch 65 auf. An beiden axialen Seiten des Ringflanschs 65 sind in Umfangsrichtung mehrere Versteifungsrippen 61 angeordnet, die mit dem Ringflansch 65 und dem Zylinderabschnitt 63 verbunden sind. Im vorliegenden Ausführungsbeispiel ist der gesamte Körper des Zubehörteils einschließlich Zylinderabschnitt 63, Ringflansch 65 und Versteifungsrippen 61 einteilig ausgebildet, etwa als Spritzgussteil aus Kunststoff. Das Zubehörteil 50 weist eine Durchtrittsöffnung 51 für das Werkzeug 19 auf, die durch den Zylinderabschnitt 63 radial begrenzt wird. Außerdem ist das Zubehörteil 50 mit radial nach außen ragenden Ausrichtabschnitten 53 versehen. Die Ausrichtabschnitte 53 weisen jeweils einen sich von dem Zylinderabschnitt 63 radial nach außen erstreckenden Kontaktvorsprung 55 und einen sich ebenfalls von dem Zylinderabschnitt 63 radial nach außen erstreckenden Auflagebereich 57 auf. Im vorliegenden Ausführungsbeispiel gehen Kontaktvorsprung 55 und Auflagebereich 57 jeweils direkt ohne Spalt oder Lücke dazwischen ineinander über und sind als Teil des Körpers des Zubehörteils 50 einteilig miteinander ausgebildet. Der Auflagebereich 57 ist flügelartig oder flügelförmig ausgebildet und erstreckt sich radial über den jeweiligen Kontaktvorsprung 55 hinaus. Der Kontaktvorsprung 55 ist etwa stegförmig ausgebildet. Am radial äußeren Ende des Kontaktvorsprungs 55 schließt der Kontaktvorsprung 55 jeweils mit einer Zentrierfläche ab, deren Erstreckungsebene etwa orthogonal zur Erstreckungsrichtung des Kontaktvorsprungs 55 verläuft.

Zudem weist das Zubehörteil 50 wie in Fig. 8 gezeigt, eine Kanalkontur 59 auf, die dazu geeignet ist, einen möglicherweise in der Bearbeitungsmaschine 10 oder der Grundplatte 13 vorhandenen und an eine Absauganlage angeschlossenen Absaugkanal in dem Zubehörteil 50 fortzusetzen, sodass ein durchgehender Absaugkanal entsteht und in Frästaschen hinterlassener Staub oder hinterlassene Späne abgesaugt werden.

Nachfolgend wird näher auf das Zusammenspiel der beschriebenen Komponenten, insbesondere des Ausrichtelements 23 und des Zubehörteils 50, sowie auf das Vorgehen zum Einsetzen oder Wechseln von Zubehörteilen 50 eingegangen.

Um ein Zubehörteil 50 an einer Bearbeitungsmaschine 10 anzubringen, wird zunächst, wie Fig. 9 prinzipiell und schemenhaft zeigt, ein Ausrichtelement 23 an der Grundplatte 13 vormontiert. Das heißt, dass das Ausrichtelement 23 schwimmend montiert, also noch insbesondere in einer Bewegungsebene orthogonal zur Werkzeugachse A₁₉ an der Auflagefläche 15 der Grundplatte 13 entlang in bestimmten Grenzen verschiebbar bzw. positionierbar ist. Zudem wird ein Zentrierwerkzeug 19, etwa ein Zentrierdorn, in die Werkzeugaufnahme 21 eingespannt.

Das Ausrichtelement 23 wird sodann zu dem Zentrierwerkzeug 19 zentriert. Das geschieht, indem die Zentrierabschnitte 27 des Ausrichtelements 23, nämlich deren Kontaktflächen 29, mit dem Außenumfang des Zentrierwerkzeugs 19 in Kontakt gebracht werden und somit das Zentrierwerkzeug 19 direkt kontaktieren. Dadurch wird das Ausrichtelement 23 so an der Grundplatte 13 positioniert bzw. ausgerichtet, dass dessen Durchtrittsöffnung 25 genau koaxial mit der Werkzeugachse A₁₉ verläuft und die Kontaktflächen 29 einen identischen radialen Abstand zur Werkzeugachse A₁₉ aufweisen. In dieser zentrierten bzw. ausgerichteten Position wird das Ausrichtelement 23 an der Grundplatte 13 axial, radial und in Umfangsrichtung spielfrei fixiert. Anschließend kann das Zentrierwerkzeug 19 aus der Werkzeugaufnahme 21 entnommen werden.

Im nächsten Schritt wird das Zubehörteil 50 an dem Ausrichtelement angeordnet bzw. befestigt. Dazu wird das Zubehörteil 50 in einem ersten Bewegungsschritt in einer bestimmten Orientierung von der der Grundplatte 13 abgewandten Seite des Ausrichtelements 23 kommend durch die Durchtrittsöffnung 25 des Ausrichtelements 23 axial durchgeführt, sodass die flügelförmigen Auflagebereiche 57 durch die Aussparungen 31 hindurchgeführt werden können, siehe insbesondere Fig. 6. Sodann wird das Zubehörteil 50 in einem zweiten Bewegungsschritt geringfügig, um beispielsweise etwa 10° bis 20°, um die Achse ihrer Durchtrittsöffnung 51 relativ zu dem Ausrichtelement 23 verdreht. Dabei gelangen die Zentrierflächen der Kontaktvorsprünge 55 mit den Kontaktflächen 29 der Zentrierabschnitte 27 in direkten Kontakt, wie etwa in Fig. 5 gezeigt ist. Der Außendurchmesser der Zentrierflächen und der Innendurchmesser der Kontaktflächen 29 ist so exakt und aufeinander abgestimmt, dass das Zubehörteil 50 automatisch spielfrei zum Ausrichtelement 23 zentriert wird. Da das Ausrichtelement 23 bereits zur Werkzeugachse A₁₉ zentriert ist, ist automatisch sichergestellt, dass auch das Zubehörteil 50 zur Werkzeugachse A₁₉ zentriert und perfekt ausgerichtet ist. Die Auflagebereiche 57 des Zubehörteils 50 liegen dabei auf einem Teil der Grundplatte 13 oder auf den Zentrierabschnitten 27 des Ausrichtelements 23 auf, sodass das Zubehörteil 50 auch axial gesichert ist. Fig. 10 zeigt prinzipiell und schemenhaft diesen Zustand, in dem das Zubehörteil 50 an dem Ausrichtelement 23 angebracht ist und ein Fräswerkzeug 19 in der Werkzeugaufnahme 21 eingespannt ist und durch Grundplatte 13, Ausrichtelement 23 und Zubehörteil 50 hindurchragt.

Optional ist es denkbar, das Zubehörteil 50 außerdem durch eine Festspannmechanik 33 (Fig. 6) zusätzlich axial zu fixieren. Die Festspannmechanik 33 kann beispielsweise mit einer Schraube oder Schrauben verstellbar sein und beim Anziehen der Schraube den axialen Spalt verkleinern, in dem sich der Auflagebereich 57 nach dem Einsetzen des Zubehörteils 50 befindet, sodass der Auflagebereich entsprechend axial verklemmt wird.

Auch der Wechsel von Zubehörteilen 50 gestaltet sich äußerst einfach, unkompliziert, schnell und zuverlässig. Denn mit einer einfachen zweistufigen Bajonettbewegung, die den beiden oben genannten Bewegungsschritten entspricht, können auf das Ausrichtelement 23 angepasste Zubehörteile 50 einfach eingesetzt werden. Ebenso können die Zubehörteile 50 bei Umkehr des Bewegungsablaufs genau so einfach wieder entnommen werden.

Ist es erforderlich, das Zubehörteil 50 zu wechseln, kann aufgrund der sehr kleinen Toleranzkette im System "Ausrichtelement 23 + Zubehörteil 50" auf ein erneutes Zentrieren verzichtet werden, da das Ausrichtelement 23 bereits zur Werkzeugachse A₁₉ zentriert ist und sich die Zubehörteile 50 beim Einsetzen wie oben beschrieben zu dem Ausrichtelement 23 automatisch zentrieren.

### Bezugszeichenliste

- 10: Bearbeitungsmaschine
- 13: Grundplatte
- 15: Auflagefläche
- 17: Durchtrittsöffnung
- 19: Werkzeug
- 21: Werkzeugaufnahme
- 23: Ausrichtelement
- 25: Durchtrittsöffnung
- 27: Zentrierabschnitt
- 29: Kontaktfläche
- 31: Aussparung
- 33: Festspannmechanik
- 35: Absaugkanal
- 50: Zubehörteil
- 51: Durchtrittsöffnung
- 53: Ausrichtabschnitt
- 55: Kontaktvorsprung
- 57: Auflagebereich
- 59: Kanalkontur
- 61: Versteifungsrippen
- 63: Zylinderabschnitt
- 65: Ringflansch

- A₁₉: Werkzeugachse
- S: Schablone
- W: Werkstück

## Patentansprüche

1. Aufnahmeeinheit für eine Bearbeitungsmaschine (10), insbesondere für eine Oberfräse, zum Aufnehmen eines Zubehörteils (50) für die Bearbeitungsmaschine (10), beispielsweise einer Kopierhülse, umfassend eine Grundplatte (13), die eine erste Durchtrittsöffnung (17) für ein Werkzeug (19) der Bearbeitungsmaschine (10) aufweist, und
ein Ausrichtelement (23) zum Befestigen an der Grundplatte (13), das eine zweite Durchtrittsöffnung (25) für das Werkzeug (19) aufweist und mit Zentrierabschnitten (27) versehen ist, wobei die Zentrierabschnitte (27) ausgebildet sind, das Zubehörteil (50) für die Bearbeitungsmaschine (10) zentriert zu dem Werkzeug (19) aufzunehmen,
**dadurch gekennzeichnet, dass** die Grundplatte (13) eine Auflagefläche (15) zum Aufliegen auf einer Schablone (S) oder auf einem zu bearbeitenden Werkstück (W) aufweist und dass die Zentrierabschnitte (27) ferner ausgebildet sind, das Ausrichtelement (23) relativ zu dem Werkzeug (19) zu zentrieren, wobei die Zentrierabschnitte (27) beim Zentrieren das Werkzeug (19) direkt kontaktieren und im eingesetzten Zustand des Zubehörteils (50) das Zubehörteil (50) direkt kontaktieren.

2. Aufnahmeeinheit nach Anspruch 1,
wobei die Zentrierabschnitte (27) als radial in die zweite Durchtrittsöffnung (25) ragende Vorsprünge ausgebildet sind.

3. Aufnahmeeinheit nach Anspruch 1 oder 2,
wobei die Zentrierabschnitte (27) jeweils eine Kontaktfläche (29) für das Zubehörteil (50) aufweisen, die ausgebildet ist, mit einem Ausrichtabschnitt (53) des Zubehörteils (50) zusammenzuwirken, um das Zubehörteil (50) zu dem Werkzeug (19) zentriert festzulegen.

4. Aufnahmeeinheit nach einem der vorstehenden Ansprüche,
wobei das Ausrichtelement (23) unmittelbar benachbart zu wenigstens einigen der Zentrierabschnitte (27) eine Aussparung (31) zum Durchführen eines Abschnitts des Zubehörteils (50) aufweist.

5. Aufnahmeeinheit nach einem der vorstehenden Ansprüche,
wobei das Ausrichtelement (23) wenigstens zwei und höchstens acht, vorzugsweise genau vier Zentrierabschnitte (27) aufweist.

6. Aufnahmeeinheit nach einem der vorstehenden Ansprüche,
wobei die Zentrierabschnitte (27) entlang einer kreisförmigen Bahn und vorzugsweise mit gleichen Abständen zueinander angeordnet sind.

7. Aufnahmeeinheit nach einem der vorstehenden Ansprüche,
wobei das Ausrichtelement (23) im an der Grundplatte (13) befestigten Zustand axial, radial und in Umfangsrichtung bezüglich einer Werkzeugachse (A₁₉) des Werkzeugs (19) festgelegt ist.

8. Bearbeitungsmaschine (10), insbesondere Oberfräse, umfassend eine Werkzeugaufnahme (21) zum Aufnehmen eines Werkzeugs (19), einen Motor, um das Werkzeug (19) zum Rotieren anzutreiben und
eine Aufnahmeeinheit nach einem der vorstehenden Ansprüche.

9. Bearbeitungsmaschine (10) nach Anspruch 8,
die ferner eine Festspannmechanik (33) zum axialen Verklemmen des Zubehörteils (50) an der Grundplatte (13) aufweist.

10. Zubehörteil (50), insbesondere Kopierhülse, für eine Bearbeitungsmaschine (10), beispielsweise eine Oberfräse, das eine Durchtrittsöffnung (51) für ein Werkzeug (19) der Bearbeitungsmaschine (10) aufweist, wobei das Zubehörteil (50) mit radial nach außen ragenden Ausrichtabschnitten (53) zum Kontaktieren eines Ausrichtelements (23) und zum Zentrieren des Zubehörteils (50) zu dem Ausrichtelement (23) versehen ist und die Ausrichtabschnitte (53) zumindest teilweise einen Kontaktvorsprung (55) zum spielfreien Ausrichten des Zubehörteils (50) an einer Kontaktfläche (29) des Ausrichtelements (23) aufweisen,
**dadurch gekennzeichnet, dass** der Kontaktvorsprung (55) stegförmig ausgebildet ist, sich radial nach außen erstreckt und am radial äußeren Ende des Stegs eine Zentrierfläche angeordnet ist.

11. Zubehörteil (50) nach Anspruch 10,
wobei die Ausrichtabschnitte (53) zumindest teilweise einen Auflagebereich (57) zum Aufliegen auf dem Ausrichtelement (23) aufweisen.

12. Zubehörteil (50) nach Anspruch 10 oder 11,
wobei das Zubehörteil (50) teilweise eine Kanalkontur (59) zum Absaugen von Staub oder Spänen aufweist.

13. Verfahren zum Anbringen eines Zubehörteils (50), insbesondere einer Kopierhülse, an einer Bearbeitungsmaschine (10), wobei das Verfahren die folgenden Schritte aufweist:
- Vormontage eines Ausrichtelements (23) an einer Grundplatte (13) der Bearbeitungsmaschine (10) und Aufnehmen eines Zentrierwerkzeugs (19) in einer Werkzeugaufnahme (21) der Bearbeitungsmaschine (10),
- Zentrieren des Ausrichtelements (23) zu dem Zentrierwerkzeug (19),
- Fixieren des Ausrichtelements (23) an der Grundplatte (13) in der zentrierten Position,
- Anordnen des Zubehörteils (50) an dem Ausrichtelement (23) derart, dass das Zubehörteil (50) zu dem Ausrichtelement (23) zentriert ist, wobei Zentrierabschnitte (27) des Ausrichtelements (23) das Zubehörteil (50) zentriert zu dem Werkzeug (19) aufnehmen,
**dadurch gekennzeichnet, dass** beim Zentrieren des Ausrichtelements (23) zu dem Zentrierwerkzeug (19) die Zentrierabschnitte (27) des Ausrichtelements (23) mit dem Außenumfang des Zentrierwerkzeugs (19) in Kontakt gebracht werden, sodass sie das Zentrierwerkzeug (19) direkt kontaktieren.

## Claims

1. A receiving unit for a machine tool (10), in particular for a router, for receiving an accessory part (50) for the machine tool (10), for example a copying sleeve, said receiving unit comprising
a base plate (13) which has a first passage opening (17) for a tool (19) of the machine tool (10), and
an alignment element (23) for fastening to the base plate (13), which alignment element (23) has a second passage opening (25) for the tool (19) and is provided with centering sections (27), wherein the centering sections (27) are configured to receive the accessory part (50) for the machine tool (10) centered relative to the tool (19),
**characterized in that** the base plate (13) has a support surface (15) for placement on a template (S) or on a workpiece (W) to be machined, and **in that** the centering sections (27) are further configured to center the alignment element (23) relative to the tool (19), wherein the centering sections (27) directly contact the tool (19) during the centering and directly contact the accessory part (50) in the inserted state of the accessory part (50).

2. A receiving unit according to claim 1,
wherein the centering sections (27) are formed as projections projecting radially into the second passage opening (25).

3. A receiving unit according to claim 1 or 2,
wherein the centering sections (27) each have a contact surface (29) for the accessory part (50), which contact surface (29) is configured to cooperate with an alignment section (53) of the accessory part (50) in order to fix the accessory part (50) centered relative to the tool (19).

4. A receiving unit according to any one of the preceding claims,
wherein the alignment element (23) has a recess (31) directly adjacent to at least some of the centering sections (27) for the guiding through of a section of the accessory part (50).

5. A receiving unit according to any one of the preceding claims,
wherein the alignment element (23) has at least two and at most eight, preferably exactly four, centering sections (27).

6. A receiving unit according to any one of the preceding claims,
wherein the centering sections (27) are arranged along a circular path and preferably at equal distances from one another.

7. A receiving unit according to any one of the preceding claims,
wherein, in the state fastened to the base plate (13), the alignment element (23) is fixed axially, radially and in the peripheral direction with respect to a tool axis (A₁₉) of the tool (19).

8. A machine tool (10), in particular a router, comprising
a tool mount (21) for receiving a tool (19),
a motor to drive the tool (19) to rotate, and
a receiving unit according to any one of the preceding claims.

9. A machine tool (10) according to claim 8,
which further has a clamping mechanism (33) for axially clamping the accessory part (50) to the base plate (13).

10. An accessory part (50), in particular a copying sleeve, for a machine tool (10), for example a router, said accessory part (50) having a passage opening (51) for a tool (19) of the machine tool (10), wherein the accessory part (50) is provided with radially outwardly projecting alignment sections (53) for contacting an alignment element (23) and for centering the accessory part (50) relative to the alignment element (23) and the alignment sections (53) at least partly have a contact projection (55) for a play-free alignment of the accessory part (50) at a contact surface (29) of the alignment element (23),
**characterized in that** the contact projection (55) is web-shaped and extends radially outwardly and a centering surface is arranged at the radially outer end of the web.

11. An accessory part (50) according to claim 10,
wherein the alignment sections (53) at least partly have a support region (57) for placement on the alignment element (23).

12. An accessory part (50) according to claim 10 or 11,
wherein the accessory part (50) partly has a passage contour (59) for sucking off dust or chips.

13. A method of attaching an accessory part (50), in particular a copying sleeve, to a machine tool (10), wherein the method comprises the following steps:
- pre-assembling an alignment element (23) at a base plate (13) of the machine tool (10) and receiving a centering tool (19) in a tool mount (21) of the machine tool (10),
- centering the alignment element (23) relative to the centering tool (19),
- fixing the alignment element (23) to the base plate (13) in the centered position,
- arranging the accessory part (50) at the alignment element (23) such that the accessory part (50) is centered relative to the alignment element (23), wherein centering sections (27) of the alignment element (23) receive the accessory part (50) centered relative to the tool (19),
**characterized in that**, on the centering of the alignment element (23) relative to the centering tool (19), the centering sections (27) of the alignment element (23) are brought into contact with the outer periphery of the centering tool (19) so that they directly contact the centering tool (19).

## Revendications

1. Unité de réception pour une machine d'usinage (10), en particulier pour une défonceuse, destinée à recevoir un accessoire (50) pour la machine d'usinage (10), par exemple une bague de copiage, comprenant une plaque de base (13) qui présente une première ouverture de passage (17) pour un outil (19) de la machine d'usinage (10), et
un élément d'alignement (23) destiné à être fixé à la plaque de base (13), qui présente une deuxième ouverture de passage (25) pour l'outil (19) et qui est pourvu de portions de centrage (27), les portions de centrage (27) étant conçues pour recevoir l'accessoire (50) pour la machine d'usinage (10) de manière centrée par rapport à l'outil (19),
**caractérisée en ce que**
la plaque de base (13) présente une surface d'appui (15) pour reposer sur un gabarit (S) ou sur une pièce à usiner (W), et
**en ce que** les portions de centrage (27) sont en outre conçues centrer l'élément d'alignement (23) par rapport à l'outil (19), et, lors du centrage, les portions de centrage (27) entrent en contact direct avec l'outil (19), et, lorsque l'accessoire (50) est en place, elles entrent en contact direct avec l'accessoire (50).

2. Unité de réception selon la revendication 1,
dans laquelle les portions de centrage (27) sont conçues comme des saillies s'étendant radialement dans la deuxième ouverture de passage (25).

3. Unité de réception selon la revendication 1 ou 2,
dans laquelle les portions de centrage (27) présentent chacune une surface de contact (29) pour l'accessoire (50), qui est conçue pour coopérer avec une portion d'alignement (53) de l'accessoire (50) afin d'immobiliser l'accessoire (50) de manière centrée par rapport à l'outil (19).

4. Unité de réception selon l'une des revendications précédentes, dans laquelle l'élément d'alignement (23) comporte, immédiatement au voisinage d'au moins certaines des portions de centrage (27), un évidement (31) pour le passage d'une partie de l'accessoire (50).

5. Unité de réception selon l'une des revendications précédentes, dans laquelle l'élément d'alignement (23) présente au moins deux et au plus huit, de préférence exactement quatre portions de centrage (27).

6. Unité de réception selon l'une des revendications précédentes, dans laquelle les portions de centrage (27) sont disposées le long d'une trajectoire circulaire et de préférence à des distances égales les unes des autres.

7. Unité de réception selon l'une des revendications précédentes, dans laquelle l'élément d'alignement (23), lorsqu'il est fixé à la plaque de base (13), est immobilisé axialement, radialement et dans la direction circonférentielle par rapport à un axe d'outil (A₁₉) de l'outil (19).

8. Machine d'usinage (10), en particulier défonceuse,
comprenant un porte-outil (21) destiné à recevoir un outil (19), un moteur destiné à entraîner l'outil (19) en rotation, et une unité de réception selon l'une des revendications précédentes.

9. Machine d'usinage (10) selon la revendication 8,
comprenant en outre un mécanisme de serrage (33) destiné à serrer axialement l'accessoire (50) sur la plaque de base (13).

10. Accessoire (50), en particulier bague de copiage, pour une machine d'usinage (10), par exemple une défonceuse, qui présente une ouverture de passage (51) pour un outil (19) de la machine d'usinage (10), l'accessoire (50) étant pourvu de portions d'alignement (53) faisant saillie radialement vers l'extérieur et destinées à entrer en contact avec un élément d'alignement (23) et à centrer l'accessoire (50) par rapport à l'élément d'alignement (23), et les portions d'alignement (53) présentant au moins en partie une saillie de contact (55) pour aligner sans jeu l'accessoire (50) sur une surface de contact (29) de l'élément d'alignement (23),
**caractérisé en ce que**
la saillie de contact (55) est réalisée en forme de barrette et s'étend radialement vers l'extérieur, une surface de centrage étant disposée à l'extrémité radialement extérieure de la barrette.

11. Accessoire (50) selon la revendication 10,
dans lequel les portions d'alignement (53) présentent au moins en partie une zone d'appui (57) pour reposer sur l'élément d'alignement (23).

12. Accessoire (50) selon la revendication 10 ou 11,
dans lequel l'accessoire (50) présente en partie un contour de canal (59) pour aspirer des poussières ou des copeaux.

13. Procédé de montage d'un accessoire (50), en particulier d'une bague de copiage, sur une machine d'usinage (10), le procédé comprenant les étapes suivantes consistant à :
- prémonter un élément d'alignement (23) sur une plaque de base (13) de la machine d'usinage (10) et recevoir un outil de centrage (19) dans un porte-outil (21) de la machine d'usinage (10),
- centrer l'élément d'alignement (23) par rapport à l'outil de centrage (19),
- fixer l'élément d'alignement (23) sur la plaque de base (13) dans la position centrée,
- placer l'accessoire (50) sur l'élément d'alignement (23) de telle sorte que l'accessoire (50) soit centré par rapport à l'élément d'alignement (23), des portions de centrage (27) de l'élément d'alignement (23) recevant l'accessoire (50) de manière centrée par rapport à l'outil (19),
**caractérisé en ce que**
lors du centrage de l'élément d'alignement (23) par rapport à l'outil de centrage (19), les portions de centrage (27) de l'élément d'alignement (23) sont amenées en contact avec la périphérie extérieure de l'outil de centrage (19) de manière à entrer en contact direct avec l'outil de centrage (19).
